# EUROPÄISCHE PATENTSCHRIFT

(11) **EP 1 278 039 B1**
(45) Veröffentlichungstag und Bekanntmachung des Hinweises auf die Patenterteilung: **21.12.2005**
(21) Anmeldenummer: 02007683.2
(22) Anmeldetag: 05.04.2002
(51) Int. Cl.: F42C 15/188, F42C 15/26

(54) **Sicherungs- und Armierungsvorrichtung und deren Verwendung**
Safety and arming device and usage thereof
Dispositif de sécurité et d'armement et son application

(30) Priorität: 16.07.2001 CH 13142001
(43) Veröffentlichungstag der Anmeldung: 22.01.2003
(73) Patentinhaber: Oerlikon Contraves Pyrotec AG, 8050 Zürich (CH)
(72) Erfinder: Ettmüller, Peter, 8184 Bachenbülach (CH)
(74) Vertreter: OK pat AG

(56) Entgegenhaltungen:
- FR-A- 1 179 371
- FR-A- 1 528 313
- FR-A- 1 537 060
- FR-A- 2 110 043
- US-A- 2 397 066
- US-A- 3 580 177

## Beschreibung

Die Erfindung betrifft eine Sicherungs- und Armierungsvorrichtung nach dem Oberbegriff des Anspruchs **1** sowie eine Verwendung einer solchen Sicherungs-und Armierungsvorrichtung nach dem Oberbegriff des Anspruchs **13.**

Sicherungs- und Armierungsvorrichtungen dieser Art dienen dazu, in einem Montage- bzw. Ruhezustand bzw. vor einem Bereitschafts- bzw. Armierungszeitpunkt eine Funktion einer Einrichtung zu verhindern und dadurch die Einrichtung in ihrem Montage- bzw. Ruhezustand zu sichern, und nach Erreichen des Armierungs- bzw. Bereitschaftszeitpunktes die bis dahin verhinderte Funktion zu ermöglichen; dies bedeutet nicht, dass die genannte Funktion unmittelbar im Armierungszeitpunkt stattfindet, sondern nur, dass vom Armierungszeitpunkt an diese Funktion auslösbar ist, wenn die geeigneten Auslösemassnahmen getroffen werden. Nach dem Armierungszeitpunkt befindet sich die Vorrichtung somit in einer Bereitschaftsstellung. Sicherungs- und Armierungsvorrichtungen dieser Art können unter Anderem beispielsweise in Geschossen mit mechanischen und elektronischen Zündern verwendet werden, um die Zündfunktion bzw. die Zerlegung der Geschosse bis zu einem bestimmten Zeitpunkt zu verhindern. Die Bezeichnung der Vorrichtung als Sicherungs- und Armierungsvorrichtung stammt zwar aus der Geschosstechnik, ist aber im Rahmen der vorliegenden Erfindung nicht so zu verstehen, dass die Vorrichtung lediglich in der Geschosstechnik verwendet werden kann. Im Weiteren können Vorrichtungen dieser Art auch als Sicherungs- und Auslösevorrichtungen benutzt werden; mit Erreichen des oben als Armierungszeitpunkt bezeichneten Momentes tritt dann die bisher verhinderte Funktion ein; sie wird in diesem Falle nicht nur, wie oben beschrieben, ermöglicht, sondern zur tatsächlichen Durchführung dieser Funktion sind keine weiteren Massnahmen zu treffen.

Herkömmliche Sicherungs- und Armierungsvorrichtungen sind im Prinzip wie Uhrenlaufwerke ausgebildet. Sie umfassen eine Vielzahl konstruktiver Elemente, unter Anderem rotierende Teile, insbesondere Zahnräder, eine Unruhe sowie ggfs. eine Federeinrichtung. Die rotierenden Teile sind zentral, das heisst durch ihre Achsen, geführt und teilweise auch angetrieben. Häufig sind zahlreiche konstruktive Elemente durch Stanzteile gebildet.

Solche Sicherungs- und Armierungsvorrichtungen in der Art von Uhrenlaufwerken weisen viele Nachteile auf, von denen die gravierendsten im Folgenden kurz beschrieben werden. So sind Uhrenlaufwerke wegen der Vielzahl der Bestandteile, aus denen sie aufgebaut sind, aufwändig in der Herstellung und in der Montage. Viele der Bestandteile sind Stanzteile, welche häufig Ungenauigkeiten aufweisen und vom Stanzvorgang her mit störenden Brauen behaftet sind, deren vollständige Entfernung zeitraubend und schwierig wenn nicht unmöglich ist. Eine präzise Funktion ist ohnehin nur gewährleistet, wenn die Achsen, welche die rotierenden Teile führen, genau aufeinander ausgerichtet sind, was den Herstellungs-und Montageaufwand wiederum vergrössert.

Die **FR-1 528 313** beschreibt eine Anordnung im Wesentlichen mit den Merkmalen der Sicherungs- und Armierungsvorrichtungen der eingangs genannten Art, wobei die Sicherungswirkung auf der Funktion einer Einrichtung mit einem Quer-Sicherungsbolzen beruht, das heisst, mit einem Sicherungselement, das quer zur Bewegungsrichtung eines Projektils verschieblich ist, das mit der Sicherungs- und Armierungsvorichtung ausgerüstet ist.

Die **FR-2 110 043** beschreibt eine Anordnung mit einem Längssicherungsbolzen, das heisst, mit einem Sicherungselement, das in Bewegungsrichtung eines Projektils verschieblich ist, das mit der Sicherungs- und Armierungsvorichtung ausgerüstet ist. Dieser Längs-Sicherungsbolzen befindet sich in einer Bolzen-Ausnehmung, und in seiner Sicherungsstellung ragt eines seiner Enden in eine Ausnehmung eines Bewegungselementes, das durch den Längs-Sicherungsbolzen an einer Bewegung gehindert wird. Beim Abschuss verschiebt sich der Längs-Sicherungsbolzen infolge seiner Trägheit aus seiner Sicherungsstellung gegen die Kraft einer Feder in seine Freigabestellung und verlässt dabei die Ausnehmung des Bewegungselementes. Das Bewegungselement hat nun eine kurze Zeitspanne, um sich in eine neue Lage zu begeben, was die Armierung zur Folge hat. Verzögert sich die Bewegung des Bewegungselementes über die Wirkung der Trägheit hinaus, so wird der Längs-Sicherungsbolzen wieder in die Ausnehmung des Bewegungselementes geschoben und eine Armierung ist nicht mehr möglich.

Die **Aufgabe** der Erfindung wird somit darin gesehen, eine Sicherungs- und Armierungsvorrichtung der eingangs genannten Art zu schaffen, mit welcher die oben beschriebenen Nachteile des Standes der Technik vermieden werden, und
- eine bevorzugte Verwendung einer solchen Sicherungs- und Armierungsvorrichtung vorzuschlagen.

Die **Lösung** dieser Aufgabe erfolgt erfindungsgemäss
- für die Sicherungs- und Armierungsvorrichtung durch die Merkmale des kennzeichnenden Teils des Anspruchs **1**; und
- für die Verwendung durch die Merkmale des Anspruchs **13**.

Bevorzugte Weiterbildungen der erfindungsgemässen Sicherungs- und Armierungsvorrichtung werden durch die Ansprüche **2** bis **12** definiert.

Die Sicherungs- und Armierungsvorrichtung nach der Erfindung, im weiteren nur noch kurz als Vorrichtung bezeichnet, weist einen Funktionskörper auf, der durch eine Rotationsbewegung aus seiner Montagelage in eine Funktionslage, die auch als Bereitschaftslage bezeichnet werden kann, bewegt wird. In der Montagelage ist der Funktionskörper mittels einer Sicherungsvorrichtung bzw. mittels mindestens eines Sicherungselementes gesichert bzw. blockiert. Die Sicherungsvorrichtung befindet sich dazu in ihrer Sicherungsstellung. Sobald die Sicherungsvorrichtung aus ihrer Sicherungsstellung in eine Freigabestellung verschoben wird, gibt sie den Funktionskörper frei und dieser bewegt sich aus seiner Montagelage in seine Funktionslage. Um die dabei durchgeführte Rotationsbewegung zu verzögern, das heisst, um das Zeitintervall zwischen dem Verlassen der Montagelage und dem Erreichen der Funktionslage zu verlängern, ist ein Verzögerungselement vorgesehen, das gleichzeitig mit dem Funktionskörper in Bewegung versetzt wird. Verzögerungselement und Funktionskörper sind als zylindrische bzw. hohlzylindrische Teile bzw. Räder mit parallelen Achsen ausgebildet, wobei sich die eine Radachse relativ zur anderen Radachse senkrecht zur Achsenrichtung verschieben kann. Die Räder sind als ein inneres Rad und ein äusseres Rad ausgebildet, wobei das innere Rad innerhalb des äusseren Rades angeordnet ist. Zwischen einander gegenüberliegenden Flächen der Räder entsteht dadurch ein kreisringähnlicher Spalt mit sich lokal und zeitlich verändernder Spaltbreite, wie dies weiter unten erklärt wird. Die Räder weisen wie erwähnt einander gegenüberliegende Flächen auf, die im Wesentlichen zylindrisch sind; mindestens eine dieser Flächen ist aber mit Wellen versehen, das heisst gewellt ausgebildet, wobei Wellenkämme und Wellentäler mindestens annähernd in Richtung der Räderachsen verlaufen. Zwischen den einander gegenüberliegenden Flächen der Räder und in Kontakt mit diesen Flächen sind Bewegungsübertragungskörper angeordnet, welche sich radial bzw. quer zu den Räderachsen verschieben können. Wenn das gewellt ausgebildete Rad eine Rotationsbewegung ausführt, bewegen sich seine Wellenkämme und Wellentäler an den Bewegungsübertragungskörpern vorbei. Dies hat zur Folge, dass sich die Bewegungsübertragungskörper in radialer Richtung abwechselnd hin- und her verschieben, wodurch das andere Rad zwangsgesteuert in eine Taumelbewegung versetzt wird. Diese Taumelbewegung bewirkt den angestrebten Verzögerungseffekt. Die Räder weisen nur geometrische Rotationsachsen aber keine körperlichen Radwellen auf, an welchen sie angeordnet sind; der Antrieb erfolgt über den Umfang; die Räder sind also radwellenfrei.

Mit einer derart ausgebildeten Vorrichtung werden insbesondere die folgenden Vorteile erzielt:
- Die Vorrichtung ist so konzipiert, dass sie keine rotierenden Elemente aufweist, die durch Wellen, also zentral, geführt und angetrieben sind. Alle Bestandteile, die Drehbewegungen ausführen, sind wellenlos, also peripher, das heisst an ihrem Umfang, geführt. Damit erreicht man bei stark verringertem Herstellungs- und Montageaufwand eine optimale Präzision.
- Die Anzahl der verwendeten Bestandteile wird beträchtlich vermindert; hierdurch werden die Herstellung und die Montage vereinfacht.
- Anstelle von gestanzten metallischen Teilen werden praktisch nur gegossene oder gepresste Kunststoffteile verwendet, wodurch das Problem herstellungsbedingter Brauen vermieden wird.

Bei bevorzugten Ausführungsbeispielen der erfindungsgemässen Vorrichtung bildet das innere Rad den Funktionskörper und das äussere Rad das Verzögerungselement, und vorzugsweise ist es der Funktionskörper, der an seiner dem Verzögerungselement gegenüberliegenden Fläche gewellt ausgebildet ist.

Der Funktionskörper besitzt eine Unwucht bzw. eine exzentrisch angeordnete Trägheitmasse und ist in einem Träger angeordnet. Der Träger rotiert um eine Trägerachse, die mindestens annähernd parallel zur Rotationsachse des Funktionskörpers gerichtet ist; es wird darauf hingewiesen, dass es sich bei dieser Rotationsachse lediglich um eine geometrische bzw. eindimensionale Achse und nicht um eine dreidimensionale körperliche Antriebs- bzw. Führungswelle handelt. Diese Rotationsachse des Funktionskörpers, die auch als Sperrachse oder exzentrische Achse bezeichnet wird, ist mit Bezug auf die Trägerachse exzentrisch angeordnet. In seiner Montagelage ist der Funktionskörper durch die Sicherungsvorrichtung am Träger gesichert. Er bewegt sich hierbei solidarisch mit dem Träger aber nicht relativ zum Träger. Gelangt die Sicherungsvorrichtung in ihre Freigabestellung, so wird der Funktionskörper freigegeben und kann sich nun relativ zum Träger bewegen bzw. eine Rotationsbewegung um die Sperrachse durchführen. Hierbei hat der Funktionskörper - unter dem Einfluss der auf ihn wirkenden Trägheits- bzw. Fliehkraft - das Bestreben, sich in eine Endlage zu bewegen, in der sich seine Trägheitsmasse im grösstmöglichen Abstand von der Rotationsachse des Trägers befindet. Diese Endlage entspricht der Funktionslage- bzw. Bereitschaftlage.

Vorzugsweise erfolgt die Verschiebung der Sicherungsvorrichtung aus ihrer Sicherungsstellung in ihre Freigabestellung ebenfalls unter der Wirkung einer Trägheitskraft, die bei einer Bewegung des Trägers in radialer und/oder axialer Richtung auf die Sicherungsvorrichtung wirkt.

Es hat sich in den meisten Fällen als vorteilhaft erwiesen, eine Sicherungsvorrichtung mit zwei getrennten Sicherungselementen zu verwenden; in einigen Anwendungen ist die Anordnung von zwei Sicherungselementen sogar durch Sicherheitsvorschriften vorgeschrieben. Hierbei ist es günstig, ein erstes Sicherungselement als Quer-Sicherungsbolzen auszubilden, der im Träger angeordnet ist und von der Kraft einer radial gerichteten Feder in seine Sicherungsstellung, das heisst an eines der Räder, vorzugsweise den als äusseres Rad angeordneten Auslösekörper, gepresst wird. Bei nicht oder langsam rotierendem Träger ist dieses Rad dadurch am Träger gesichert bzw. blockiert. Bei zunehmender Rotationsgeschwindigkeit des Trägers übersteigt ab einem gewissen Zeitpunkt die auf den Quer-Sicherungsbolzen wirkende Fliehkraft die Kraft der Feder. Dies hat zur Folge, dass sich der Quer-Sicherungsbolzen unter der Fliehkraft radial nach aussen in seine Freigabestellung verschiebt und hierbei das vorher von ihm beaufschlagte Rad freigibt. Zusätzlich zum soeben beschriebenen ersten Sicherungselement wird ein zweites Sicherungselement vorgesehen, das als Längs-Sicherungsbolzen ausgebildet ist. Der Längs-Sicherungsbolzen sichert in seiner Sicherungsstellung eines der Räder, vorzugsweise den Funktionskörper, am Träger, solange dieser keiner oder keiner grossen Linearbeschleunigung in Richtung der Trägerachse unterliegt. Unterliegt der Träger dann einer genügend grossen Linearbeschleunigung, so verschiebt sich der Längs-Sicherungsbolzen unter der Wirkung der Trägheitskraft in seine Freigabestellung, in der er den Sperrkörper nicht mehr am Träger sichert. Grundsätzlich kann jedes der soeben beschriebenen Sicherungselemente auch einzeln, das heisst als einziges Sicherungselement, verwendet werden.

Der Längs-Sicherungsbolzen ist vorzugsweise in einer Ausnehmung des Funktionskörpers angeordnet und greift in seiner Sicherungsstellung mit einem aus dem Funktionskörper herausragenden Ende in eine komplementäre Ausnehmung des Trägers. Das andere Ende des Längs-Sicherungsbolzens wird mittels eines Halteelementes daran gehindert, aus der Ausnehmung zu gleiten. Bei einer Linear- bzw. Axialbeschleunigung des Trägers übt der Längs-Sicherungsbolzen infolge der auf ihn wirkenden Trägheitskraft eine deformierende Wirkung auf das Halteelement aus, derart, dass das deformierte Halteelement den Längs-Sicherungsbolzen nicht mehr an einer Verschiebung hindert.

Das Halteelement ist vorzugsweise so ausgebildet, dass es in seiner deformierten Konfiguration eine Rücklauf-Bewegung des Längs-Sicherungsbolzens verhindert, durch die er in seine ursprüngliche Relativlage zu den anderen Bestandteilen der Vorrichtung zurückgebracht würde.

Um eine platzsparende Anordnung zu erhalten, wird die Anordnung des Längs-Sicherungsbolzens mit Vorteil so gewählt, dass die Gesamtabmessung der Vorrichtung nach der Verschiebung des Längs-Sicherungsbolzens nicht grösser ist als vor dieser Verschiebung.

Der Längs-Sicherungsbolzen kann in einem Hohlkörper, vorzugsweise einem Hohlzylinder aufgenommen sein, der sich seinerseits in der Ausnehmung des Funktionskörpers befindet; der Hohlzylinder kann hierbei die Trägheitsmasse bilden, womit man eine besonders einfache Vorrichtung erhält.

Die Bewegungsübertragungskörper, die von den beiden Rädern, d.h. sowohl vom Funktionskörper wie auch vom Verzögerungselement, berührt werden, sind im allgemeinen am bzw. im Träger angeordnet, derart, dass sie sich relativ zum Träger nur in Richtung ihrer Verbindungslinie mit dem Zentrum des einen Rades, vorzugsweise des Funktionskörpers, verschieben können, aber gegen Verschiebungen in Richtung der Trägerachse und in Umfangsrichtung gesichert sind. Ein gewisses Spiel in Axialrichtung kann aber vorteilhaft sein.

Die Bewegungsübertragungskörper sind vorzugsweise als Rotationskörper ausgebildet. Günstig sind Kugeln, tonnenartige Rotationskörper, Zylinder oder Kegelstümpfe, deren Achsen parallel oder nahezu parallel zu den Achsen der Räder gerichtet sind, oder Zylinder und andere prismatische Körper, deren Achsen mit Bezug auf die Räder radial gerichtet sind. Die Abmessungen der Bewegungsübertragungskörper wird in Abstimmung mit der Konfiguration der Wellenkämme und Wellentäler gewählt.

Es hat sich als günstig erwiesen, den Träger in der Art eines Gehäuses, bestehend aus einer Grundplatte und einer Deckplatte, herzustellen.

Es liegt auf der Hand, dass das Zeitintervall für die Rotationsbewegung des Funktionskörpers durch die Abmessungen und Massen der verschiedenen bewegten Bestandteile der Vorrichtung sowie durch deren Oberflächen- bzw. Reibungseigenschaften, und ferner durch die Rotationsgeschwindigkeit und ggfs. durch die Linearbeschleunigung des Trägers bestimmt sind.

Wie weiter oben erwähnt, wird die Vorrichtung nach der Erfindung vorzugsweise als Sicherungs- und Armierungsvorrichtung für drallstabilisierte Geschosse verwendet. Bei einer solchen Verwendung ist der Träger bzw. das den Träger bildende Gehäuse fest mit dem Geschossmantel verbunden, die Rotationsgeschwindigkeit entspricht der Drallgeschwindigkeit und die Linearbeschleunigung entspricht der Vorwärtsbeschleunigung des Geschosses, welche dieses beim Abschuss erfährt.

Weitere Einzelheiten und Vorteile der Erfindung werden im Folgenden an Hand eines Ausführungsbeispiels der erfindungsgemässen Vorrichtung und mit Bezug auf die Zeichnung ausführlich beschrieben. Es zeigen:
- **Fig. 1**: eine Vorrichtung nach der Erfindung, jedoch ohne Deckplatte des das Gehäuse bildenden Trägers, von oben;
- **Fig. 2**: die in Fig. 1 dargestellte Vorrichtung, ebenfalls ohne Deckplatte des Gehäuses, in einem Schnitt längs II - II der Fig. 1;
- **Fig. 3**: die in den Fig. 1 und 2 dargestellte Vorrichtung, ebenfalls ohne Deckplatte des Gehäuses, ausschnittweise, in einem Schnitt III - III der Fig. 1;
- **Fig. 4**: die in den Fig. 1 bis 3 dargestellte Vorrichtung, ebenfalls ohne Deckplatte, in einem Schnitt längs IV - IV der Fig. 1;
- **Fig. 5**: eine Einzelheit der Fig. 1, in vergrössertem Massstab;
- **Fig. 6**: eine in Fig. 2 dargestellte Federscheibe, von oben, in vergrössertem Massstab;
- **Fig. 7**: die Deckplatte der Vorrichtung nach der Erfindung, in einer Ansicht von unten; und
- **Fig. 8**: die in Fig. 7 dargestellte Deckplatte, in einem Schnitt längs VIII - VIII der Fig. 7.

Es sei vorausgeschickt, dass sich in der folgenden Beschreibung Angaben wie 'oben', 'unten', 'rechts', 'links' auf die Anordnung der Bestandteile in den dargestellten Lagen beziehen.

Die Vorrichtung **10** umfasst gemäss **Fig. 1** und **Fig. 2** einen Träger **12,** welcher im vorliegenden Ausführungsbeispiel durch ein ebenfalls mit **12** bezeichnetes Gehäuse gebildet ist. Das Gehäuse **12** umfasst eine Grundplatte **14** und eine Deckplatte **16**, die mittels geeigneter Mittel bei **18** aneinander befestigt sind. Geeignete Mittel sind zum Beispiel Verschraubungen, Verklebungen, Verschweissungen oder kraft- und/oder formschlüssige Befestigungen, die durch entsprechend deformierte Bereiche des Gehäuses realisiert werden. Das Gehäuse **12** hat äusserlich die Form eines sehr niedrigen Zylinders, wobei die Zylinderachse als Trägerachse **T** bezeichnet ist.

Die Grundplatte **14** des Gehäuses **12** ist unten durch einen ebenen Grundplattenboden **14.1** und seitlich durch eine zylindrische Grundplattenaussenfläche **14.2** begrenzt. Sie weist eine von ihrer oberen Fläche **14.3** ausgehende zylindrische Ausnehmung **14.4** auf, die relativ zur Grundplatte **14** exzentrisch angeordnet ist. In der zylindrischen Ausnehmung **14.4** ist als inneres Rad ein Funktionskörper **20**, im Weiteren als Wellenrad **20** bezeichnet, aufgenommen, dessen Einzelheiten weiter unten beschrieben werden. Ausserdem weist die Grundplatte **14** eine ebenfalls von ihrer oberen Fläche **14.3** ausgehende zylindermantelförmige Ausnehmung **14.5** auf, in der als äusseres Rad ein Verzögerungselement **22** bzw. Taumelring **22** aufgenommen ist; die Bedeutung der Bezeichnung Taumelring wird im weiteren Verlauf der Beschreibung klar.

Das Wellenrad **20**, der Taumelring **22** und die Bewegungsübertragungskörper **24** weisen für Führung und Antrieb nicht körperliche, das heisst dreidimensionale, Wellen auf. Führung bzw. Antrieb erfolgen an ihrem Umfang geführt. Dennoch besitzen sie geometrische, eindimensionale Rotationsachsen, um welche sie sich bei Rotationsbewegungen drehen.

Die zylindrische Ausnehmung **14.4** und die zylindermantelförmige Ausnehmung **14.5** weisen eine gemeinsame, zur Trägerachse **T** parallele Auslöseachse **E** auf, die im Gehäuse **12** exzentrisch angeordnet und von der Trägerachse **T** beabstandet ist.

Zwischen der zylindrischen Ausnehmung **14.4** und der zylindermantelförmigen Ausnehmung **14.5** ist an der Grundplatte **14** des Gehäuses **12** ein zylindermantelförmiger Grundplatten-Ring **14.6** gebildet. Dieser Grundplatten-Ring **14.6** ist in axialer Richtung weniger hoch als die Grundplatte **14** und reicht somit nicht bis zur Höhe der oberen Grundplatten-Fläche **14.3**. An vier jeweils um 90° gegeneinander versetzten Stellen weist der Grundplatten-Ring **14.6** je eine Vertiefung **14.7** auf. Gemäss **Fig. 3** und **Fig. 4** ist in jeder der Vertiefungen **14.7** ein Bewegungsübertragungskörper **24** in Form einer Kugel mit Zentrum **R** angeordnet. Der Taumelring **22** berührt mit vier Bereichen seiner Innenfläche **22.1** die, der Auslöseachse **E** abgewandten, Bereiche der Bewegungsübertragungskörper **24**.

In anderen Ausführungen der erfindungsgemässen Vorrichtung kann eine andere Zahl von Bewegungsübertragungskörpern vorgesehen sein und die Bewegungsübertragungskörper können anders, zum Beispiel zylindrisch oder konisch, ausgebildet sein.

Das Wellenrad **20** besitzt eine gewellte Umfangsfläche, wobei sich Wellenkämme **20.1** bzw. Vorsprünge und dazwischen liegende Wellentäler **20.2** bzw. Nuten parallel zur Trägerachse **T** und zur Auslöseachse **E** erstrecken. Die gewellte Ausbildung kann auch auf denjenigen axialen Bereich des Wellenrades **20** beschränkt sein, in welchem eine Berührung mit den Bewegungsübertragungskörpern **24** stattfindet. Die Wellenkämme **20.1** und die Wellentäler **20.2** sind so ausgebildet, dass der Abstand zwischen zwei benachbarten Wellenkämmen **20.1** bzw. Wellentälern **20.2** in Umfangsrichtung auf die entsprechende Kontaktfläche der Bewegungsübertragungskörper abgestimmt ist; im vorliegenden Fall ist dieser Abstand mindestens annähernd gleich dem Radius der kugelförmigen Bewegungsübertragungskörper **24,** so dass sich die Bewegungsübertragungskörper **24** gewissermassen in die Wellentäler **20.2** einschmiegen können. Der radiale Unterschied zwischen dem Wellenkamm **20.1** und dem Wellentale **20.2** beträgt **Δr.** Bei der Wahl der Anzahl der Wellenkämme **20.1** und Wellentäler **20.2** wurde berücksichtigt, dass sich jeweils ein Wellenkamm **20.1** und ein Wellental **20.2** diametral gegenüberliegen, was aber nicht zwingend ist, da die Vorrichtung auch dann funktionstüchtig ist, wenn sich nicht Wellenkämme **20.1** und Wellentäler **20.2** genau gegenüberliegen. Die Wellenkämme und Wellentäler müssen nicht symmetrisch ausgebildet sein. Beim vorliegenden Ausführungsbeispiel wird die Aussenfläche des Wellenrades **20** von zweien der vier Bewegungsübertragungskörper **24** an einem Wellenkamm **20.1** und von den restlichen beiden Bewegungsübertragungskörpern **24** in einem Wellental **20.2** berührt.

Das Wellenrad **20** weist eine erste Ausnehmung **20.3** mit einem Absatz **20.4** und eine zweite Ausnehmung **20.5**, ggfs. einen Körper enthaltend, und mit einem Absatz **20.6** auf. In der ersten Ausnehmung **20.3** liegt eine Federscheibe **26** bzw. Halteelement **26** auf dem Absatz **20.4** auf, die in **Fig. 6** genauer dargestellt und weiter unten beschrieben ist. Oberhalb der Federscheibe **26** ist in der Ausnehmung **20.3** des Wellenrades **20** ein Zylinder **28** aufgenommen. In einer zentralen Bohrung des Zylinders **28** ist längsverschieblich ein Längs-Sicherungsbolzen **30** aufgenommen, der ein Sicherungselement der Vorrichtung **10** bildet. Das oben aus dem Zylinder **28** ragende Ende des Längs-Sicherungsbolzens **30** greift in der in **Fig. 1** und **2** dargestellten Lage in eine Ausnehmung **16.1** der Deckplatte **16** ein, die in **Fig. 7** dargestellt ist. Das unten aus dem Zylinder **28** und durch die Federscheibe **26** ragende Ende des Längs-Sicherungsbolzens **30** besitzt einen geringeren Durchmesser als der Rest des Längs-Sicherungsbolzens **30**.

Die Federscheibe **26** besteht aus einem Kreisring **26.1**, von welchem vier als Halteglieder dienende Finger **26.2** einwärts in Richtung zum Zentrum der Federscheibe **26** ragen. Die Finger **26.2** sind unter jeweils 90° zueinander angeordnet und weisen Innenkanten **26.3** auf, welche auf einer gemeinsamen Kreislinie liegen, wobei der Kreisdurchmesser dem Durchmesser des unteren Endes des Längs-Sicherungsbolzens **30** entspricht.

Die Grundplatte **14** weist im Weiteren gemäss **Fig. 4** eine Ausnehmung **14.8** auf, die senkrecht zur Trägerachse **T** und somit radial im Gehäuse **12** verläuft. In dieser Ausnehmung **14.8** ist ein Quer-Sicherungsbolzen **32** verschieblich aufgenommen, der durch einen Vorsprung **16.2** an der Deckplatte **16** gehalten ist. Der Quer-Sicherungsbolzen **32** bildet ein Sicherungselement der Vorrichtung **10**. Der der Peripherie des Gehäuses **12** benachbarte Endbereich der Ausnehmung **14.8** enthält eine Feder **34**, welche auf den Quer-Sicherungsbolzen **32** eine Federkraft ausübt, die ihn in Richtung auf die Trägerachse **T** vorspannt. Die der Feder **34** abgewandte Endfläche des Quer-Sicherungsbolzens **32** liegt hierbei unter der Federkraft der Feder **34** am Taumelring **22** an und blockiert den Taumelring **22** sowie - über die Bewegungsübertragungskörper **24** - den Funktionskörper, das heisst das Wellenrad **20**.

Im Weiteren wird die Wirkungsweise der Vorrichtung beschrieben:

In der in den **Fig. 1** bis **7** dargestellten Lage befindet sich die Vorrichtung **10** in ihrer Montage- bzw. Anfangs- bzw. Sicherungsstellung und unterliegt keinen bedeutenden Kräften. Bei Verwendung der Vorrichtung **10** als Bestandteil einer Zündvorrichtung in einem drallstabilisierten Geschoss ist dies gleichbedeutend mit der Tatsache, dass das Geschoss noch nicht abgeschossen ist. Beschleunigungen bzw. Rotationen vor dem Abschuss des Geschosse sind hierbei so gering, dass Verschiebungen des Längs-Sicherungsbolzen **30** und des Quer-Sicherungsbolzens **32** ausgeschlossen sind. Eine Beschleunigung der Vorrichtung **10** sowohl linear in Richtung der Trägerachse **T** wie auch drehend um die Trägerachse **T**, die dem Abschuss des Geschosses entspricht, bewirkt das Folgende:

Bei der Linearbeschleunigung der Vorrichtung **10** in Richtung der Trägerachse **T** macht der im Zylinder **28** aufgenommene Längs-Sicherungsbolzen **30**, welcher das erste Sicherungselement bildet und in Ruhestellung durch die Finger **26.2** der Federscheibe **26** im Zylinder **28** gehalten wird, wegen seiner Trägheit die lineare Bewegung der Vorrichtung **10** und damit des Zylinders **28** in Richtung der Trägerachse **T** bzw. des Pfeils **A** nicht sofort mit. Dadurch verschiebt sich der Längs-Sicherungsbolzen **30** relativ zum Zylinder **28** nach unten; hierbei verlässt das Mittelteil des Längs-Sicherungsbolzens **30**, dessen Durchmesser grösser ist als der Durchmesser des Endteiles, den Zylinder **28** unter Deformation der vier nach Innen ragenden Finger **26.2** der Federscheibe **26**. Die deformierten Finger **26.2** nehmen etwa die Form eines Trichters an, wobei der Längs-Sicherungsbolzen **30** mittig in diesem Trichter steckt; die deformierten Finger **26.2** des Federringes **26** liegen somit von oben unter einem spitzen Winkel am Längs-Sicherungsbolzen **30** an und verhindern dadurch, dass der Längs-Sicherungsbolzen **30** wieder in seine ursprüngliche Relativlage gelangen könnte. Bei der Verschiebung des Längs-Sicherungsbolzens **30** kommt dessen oberes Ende, das bisher durch die Ausnehmung **16.1** der Deckplatte **16** fixiert war, frei. Die eine Rotation des Wellenrades **20** verhindernde Sicherungswirkung des Längs-Sicherungsbolzens **30** ist somit aufgehoben. Die Rotation des Wellenrades **20** wird aber weiterhin verhindert, und zwar durch den Quer-Sicherungsbolzen **32**, der unter der Federkraft der Feder **34** am Taumelring **22** anliegt und damit eine Bewegung des Taumelringes **22**, der Bewegungsübertragungskörper **24** und des Wellenrades **20** blockiert.

Bei der Drehbeschleunigung der Vorrichtung **10** um die Trägerachse **T** unterliegt der Quer-Sicherungsbolzen **32** nicht mehr nur der Federkraft sondern auch einer entgegengesetzt zur Federkraft wirkenden Fliehkraft. Ist die Drehgeschwindigkeit so hoch, dass diese Fliehkraft grösser ist als die Federkraft, so verschiebt sich der Quer-Sicherungsbolzen **32** in der Ausnehmung **14.8** zur Peripherie des Trägers **12** hin, was zur Folge hat, dass der Quer-Sicherungsbolzen **32** nicht mehr am Taumelring **22** anliegt, so dass die Pressung vom Taumelring **22** auf die Bewegungsübertragungskörper **24** und von den letzteren auf das Wellenrad **20** aufgehoben wird. Das Wellenrad **20**, welches den Funktionskörper der Vorrichtung **10** bildet, ist nun nicht mehr gegen eine Rotationsbewegung blockiert.

Das Wellenrad **20** ist, wie schon erwähnt, erstens bezüglich der Trägerachse **T** exzentrisch angeordnet und enthält zweitens eine bezüglich der exzentrischen Auslöseachse **E** exzentrisch angeordnete Wirkmasse, im vorliegenden Fall den Zylinder **28**. Die Wirkmasse muss aber nicht mit dem Zylinder **28** kombiniert sein. Ab Beginn der Rotation des Gehäuses **12** um dessen eigene Achse, das heisst um die Trägerachse **T**, wirkt eine Drehbeschleunigung auf das Wellenrad **20**. Das Wellenrad **20** dreht sich solidarisch mit dem Träger bzw. Gehäuse **12**, so lange es durch den Längs-Sicherungsbolzen **30** und den Quer-Sicherungsbolzen **32** am Träger bzw. Gehäuse **12** gesichert ist. Sobald das Wellenrad **20** nicht mehr durch den Längs-Sicherungsbolzen **30** und den Quer-Sicherungsbolzen **32** blockiert, das heisst am Träger bzw. Gehäuse **12** gesichert ist, dreht es sich relativ zum Träger bzw. Gehäuse **12**, und zwar aus seiner Anfangslage um die exzentrische Auslöseachse **E** in seine Endlage bzw. Funktionslage, in welcher der Massenschwerpunkt des Wellenrades **20** und damit die Wirkmasse bzw. der Zylinder **28** den grösstmöglichen Abstand von der Trägerachse **T** haben. Die Anfangslage ist im vorliegenden Ausführungsbeispiel gegenüber der Endlage um etwa 180° versetzt; das Wellenrad **20** führt also innerhalb des Trägers bzw. Gehäuses **12** eine Rotation um etwa 180° durch. Beim vorliegenden Ausführungsbeispiel befindet sich die Längsachse des Zylinders **28,** in **Fig. 1** gesehen, vor der Rotation des Wellenrades **20** relativ zum Gehäuse **12** bei **L(α)** und nach der Rotation des Wellenrades **20** relativ zum Gehäuse **12 auf** der Verbindungsgeraden der Projektionen von **T** und **E.** Die Armierung bzw. Bereitschaft der Vorrichtung **10** kommt zustande, sobald das Wellenrad **20** seine Endlage bzw. Funktionslage erreicht hat.

Das Wellenrad **20** wird auch bei leicht veränderter Konfiguration immer das Bestreben haben, bei einer Rotation in eine Lage zu gelangen, in der sein Schwerpunkt so weit wie möglich von der Trägerachse **T** beabstandet ist; dadurch ist die Endlage des Wellenrades **20** definiert. Die Versetzung der Anfangslage des Wellenrades **20** gegenüber seiner Endlage beeinflusst das Zeitintervall, während welchem sich die Bewegung des Wellenrades **20** abspielt.

Das Zeitintervall, das das Wellenrad **20** für seine Rotation innerhalb des Gehäuses **20** von seiner Anfangslage in seine Endlage benötigt, bestimmt somit im Wesentlichen die Dauer des Armierungsvorganges und beeinflusst damit bei Verwendung der Vorrichtung **10** in Geschossen die sogenannte Tempierzeit. Ohne hemmende Massnahmen würde sich das Wellenrad **20** sehr rasch in seine Endlage drehen, so dass das erwähnte Zeitintervall sehr gering wäre, was im Allgemeinen nicht erwünscht ist. Die bisher beschriebenen Funktionen der Vorrichtung **10** könnten sich auch dann abspielen, wenn anstelle des Wellenrades **20** ein Rad mit zylindrischer Aussenfläche vorgesehen wäre. Die besondere, eben gewellte, Ausbildung der Aussenfläche des Wellenrades **20** dient, zusammen mit dem Taumelring **22** und den Bewegungsübertragungskörpern **24**, dazu, eine hemmende Wirkung auszuüben und das erwähnte Zeitintervall zu vergrössern. Die Wirkungsweise ist hierbei die Folgende:

Nachdem die Vorrichtung **10** ihre Linearbewegung in Richtung des Pfeiles **A** und ihre Drehbewegung um die Trägerachse **T** begonnen hat, erfolgen, wie oben beschrieben, die Freigabe des Wellenrades **20** wegen der Verschiebungen des Längs-Sicherungsbolzens **30**, sowie die Freigabe des Taumelringes **22** wegen der Verschiebung des Quer-Sicherungsbolzens **32**. Hierauf beginnt das Wellenrad **20** seine Rotation um die exzentrische Auslöseachse **E**. Dadurch ergeben sich Relativbewegungen zwischen dem Wellenrad **20** einerseits und den Bewegungsübertragungskörpern **24** anderseits. Das Wellenrad **20** dreht sich gewissermassen innerhalb der Bewegungsübertragungskörper **24**, wobei die Bewegungsübertragungskörper **24** abwechselnd die Wellenkämme **20.1** und die Wellentäler **20.2** berühren und so durch das Wellenrad **20** in eine hin- und hergehende bzw. geführte schwingende radiale Bewegung versetzt werden, bei der die Distanz zwisehen den Bewegungsübertragungskörpern **24** und der exzentrischen Achse **E** abwechselnd um die Strecke **Δr** zunimmt und abnimmt. Wie schon erwähnt, liegen am Wellenrad **20** jeweils die Wellenkämme **20.1** und die Wellentäler **20.2** einander diametral gegenüber. Der Taumelring **22**, der die Bewegungsübertragungskörper **24** von aussen berührt, wird durch die Bewegungen dieser Bewegungsübertragungskörper **24** zwangsweise in eine Art Taumelbewegung versetzt, wodurch die Wahl seiner Benennung erklärt ist. Der Taumelring **22** übernimmt damit innerhalb der Vorrichtung **10** gewissermassen diejenige Rolle, die in einem Uhrwerk der Unruhe zukommt. Durch die Verzögerungen und Beschleunigungen, die sich in den Bewegungsabläufen von Bewegungsübertragunskörpern **24** und Taumelring **22** ergeben, wird das Zeitintervall, welches das Wellenrad **20** benötigt, um aus seiner Anfangslage in seine Endlage zu gelangen, verlängert.

## Patentansprüche

1. Sicherungs- und Armierungsvorrichtung **(10)**
- mit einem Funktionskörper **(20),**
- der vor einem Armierungszeitpunkt mittels eines in einer Sicherungsstellung befindlichen Sicherungselementes **(32)** in einer Ruhelage an einem Träger (**12**) gesichert,
- zwecks Armierung vom in seine Freigabestellung bewegten Sicherungselement **(32)** relativ zum Träger **(12)** freigebbar und
- nach dem Armierungszeitpunkt durch eine Rotationsbewegung um eine Auslöseachse (**E**) in eine Funktionslage bringbar ist, und
- mit einem Verzögerungselement (**22**), welches dazu bestimmt ist, bei der Rotationsbewegung des Funktionskörpers (**20**) angetrieben zu werden und die Rotationsbewegung des Funktionskörpers (**20**) zu verzögern, wobei
- der Funktionskörper **(20)** und das Verzögerungselement **(22)** ineinander angeordnet sind und ein äusseres radwellenfreies Rad und ein inneres radwellenfreies Rad bilden,
- welche Räder parallele geometrische Radachsen besitzen und einen ringähnlichen Spalt begrenzen, wobei
- mindestens eines der Räder an seiner dem anderen der Räder gegenüberliegenden Fläche längs des Umfanges gewellt mit Wellenkämmen (**20.1**) und Wellentälern (**20.2**) ausgebildet ist, und
- die Räder mit Bereichen ihrer einander gegenüberliegenden Flächen an im ringähnlichen Spalt befindlichen Bewegungsübertragungskörpern (**24**) anliegen,
- welche im genannten Spalt radial verschiebbar gelagert sind,
**dadurch gekennzeichnet,**
**dass** ein weiteres Sicherungselement **(30)** angeordnet ist, das
- bei linear nicht-beschleunigtem Träger **(12)** eine Sicherungsstellung einnimmt, wobei es den Funktionskörper **(20)** am Träger **(12)** sichert, und
- bei linear beschleunigtem Träger **(12)** in Richtung der Trägerachse **(T)** in eine Freigabestellung gelangt, wobei es den Funktionskörper **(20)** für eine Rotationsbewegung relativ zum Träger **(12)** um die Auslöseachse **(E)** freigibt,
- welches weitere Sicherungselement ein Längs-Sicherungsbolzen **(30)** ist, der in einer Ausnehmung **(20.3)** aufgenommen ist, wobei
- bei linear nicht-beschleunigtem Träger **(12)**
- ein erstes Ende des Längs-Sicherungsbolzens **(30)** am Träger **(12)** gehalten ist und
- ein zweites Ende des Längs-Sicherungsbolzens **(30)** durch eine Haltekraft eines Halteelementes **(26)** an einer Verschiebung gehindert ist, während
- bei linear beschleunigtem Träger **(12)**
- das Halteelement **(26)** unter der entgegengesetzt zur Haltekraft gerichteten Trägheitskraft des Längs-Sicherungsbolzens **(30)** deformiert wird und
- **dadurch** der Längs-Sicherungsbolzen **(30)** für eine Linearbewegung relativ zum Träger **(12)** freigegeben ist, wobei
- das Halteelement **(26)** federnde Halteglieder **(26.2)** aufweist, die
- bei linear nicht beschleunigtem Träger **(12)** den Längs-Sicherungsbolzen **(30)** in seiner Sicherungsstellung halten,
- bei linear beschleunigtem Träger **(12)** sich unter der Kraft des Längs-Sicherungsbolzens **(30)** deformieren, um die Verschiebung des Längs-Sicherungsbolzens **(30)** relativ zur Ausnehmung (20.3) aus seiner Sicherungsstellung in seine Freigabestellung zu erlauben, und um
- nach der Verschiebung des Längs-Sicherungsbolzens **(30)** diesen in seiner Freigabestellung zu halten und zu verhindern, dass er wieder in seine ursprüngliche Relativlage Lage in der Ausnehmung **(20.3)** zurück gelangt.

2. Sicherungs- und Armierungsvorrichtung (**10**) nach Anspruch **1,**
**dadurch gekennzeichnet,**
**dass** das innere Rad durch den Funktionskörper **(20)** gebildet ist.

3. Sicherungs- und Armierungsvorrichtung (**10**) nach mindestens einem der Ansprüche **1** bis **2,**
**dadurch gekennzeichnet,**
**dass** der Funktionskörper **(20)** an seiner Fläche die Wellentäler (**20.2)** und Wellenkämme (**20.1**) aufweist.

4. Sicherungs- und Armierungsvorrichtung (**10**) nach mindestens einem der Ansprüche **1** bis **3**,
**dadurch gekennzeichnet,**
- **dass** der Funktionskörper **(20)** eine exzentrisch angeordnete Trägheitsmasse **(28)** besitzt und
- auf einem Träger **(12)** angeordnet ist, der eine Trägerachse (**T**) besitzt, zu welcher die Auslöseachse () parallel und exzentrisch angeordnet ist, wobei
- die Trägheitsmasse **(28)**
- in der Ruhelage des Funktionskörpers (**20**) vorzugsweise den geringstmöglichen Abstand von der Trägerachse (**T**) aufweist und mittels des in seiner Sicherungsstellung befindlichen Sicherungselementes (**32**) am Träger (**12**) befestigt ist, und
- in der Funktionslage des Funktionskörpers (**20**) den grösstmöglichen Abstand von der Trägerachse (**T**) aufweist.

5. Sicherungs- und Armierungsvorrichtung (**10**) nach mindestens einem der Ansprüche **1** bis **4,**
**dadurch gekennzeichnet,**
**dass** das Sicherungselement (**32**) durch eine Rotationsbewegung des Trägers (**12**) aus seiner Sicherungsstellung in seine Freigabestellung verschoben wird.

6. Sicherungs- und Armierungsvorrichtung (**10**) nach mindestens einem der Ansprüche **1** bis **5**,
**dadurch gekennzeichnet,**
**dass** das Sicherungselement **(32)** ein Quer-Sicherungsbolzen ist, der
- in einer quer zur Auslöseachse (**E**) gerichteten Ebene angeordnet ist,
- bei ruhendem Träger (**12**) seine Sicherungsstellung einnimmt, wobei er durch die Kraft einer Feder (**34**) auf den in seiner Ruhelage befindlichen Funktionskörper (**20**) vorgespannt ist und
- bei rotierendem Träger (**12**) unter der entgegengesetzt zur Kraft der Feder (**34**) wirkenden Fliehkraft in seine Freigabestellung gelangt, wobei er den Funktionskörper (**20**) für eine Rotationsbewegung relativ zum Träger (**12**) um die Auslöseachse (**E**) freigibt.

7. Sicherungs- und Armierungsvorrichtung(**10**) nach Anspruch **1,**
**dadurch gekennzeichnet,**
**dass** die Gesamtabmessung der Sicherungs- und Armierungsvorrichtung **(10)** in Richtung der Trägerachse **(T)** bei der Verschiebung des Längs-Sicherungsbolzens **(30)** höchstens konstant bleibt.

8. Sicherungs- und Armierungsvorrichtung **(10)** nach Anspruch **1,**
**dadurch gekennzeichnet,**
**dass** die Halteglieder **(26.2)** einen Kreis definieren, dessen Durchmesser gleich dem Durchmesser des eines Endes des Längs-Sicherungsbolzens **(30)** ist,
welches Ende einen geringeren Durchmesser aufweist als der Rest des Längs-Sicherungsbolzens **(30)** und aus dem Funktionskörper **(20)** durch den Kreis ragt.

9. Sicherungs- und Armierungsvorrichtung **(10)** nach einem der Ansprüche **1** bis **8,**
**dadurch gekennzeichnet,**
**dass** der Längs-Sicherungsbolzen **(30)** in einem hohlen Zylinder **(28)** aufgenommen ist, der in der Ausnehmung des Funktionskörpers **(20)** angeordnet ist, und der die Trägheitsmasse des Funktionskörpers **(20)** bildet.

10. Sicherungs- und Armierungsvorrichtung **(10)** nach einem der Ansprüche **1** bis **9,**
**dadurch gekennzeichnet,**
**dass** die Bewegungsübertragungskörper **(24)** am Träger **(12)** konzentrisch zum Funktionskörper **(20)** angeordnet sind, wobei sie gegen Bewegungen relativ zum Träger **(12)** in Richtung der Trägerachse **(T)** und in Richtung des Umfanges des Funktionskörpers **(20)** gesichert sind.

11. Sicherungs- und Armierungsvorrichtung **(10)** nach einem der Ansprüche **1** bis **10,**
**dadurch gekennzeichnet,**
**dass** die Bewegungsübertragungskörper **(24)** Rotationskörper, vorzugsweise Kugeln, sind.

12. Sicherungs- und Armierungsvorrichtung **(10)** nach einem der Ansprüche **1** bis **11,**
**dadurch gekennzeichnet, dass** der Träger (**12**) als Gehäuse ausgebildet ist, das eine Grundplatte (**14**) und eine Deckplatte (**16**) aufweist.

13. Verwendung der Sicherungs- und Armierungsvorrichtung **(10)** nach mindestens einem der Ansprüche **1** bis **12** als Sicherungs- und Armierungsvorrichtung eines drallstabilierbaren Geschosses,
**dadurch gekennzeichnet,**
**dass** der Träger (**12**) fest mit einem rotierenden Teil des Geschosses verbunden ist, wobei die Trägerachse (**T**) mindestens annähernd mit der Längsachse des Geschosses zusammenfällt.

## Claims

1. A safety and arming device **(10)**
- with a functional member **(20)**
- that is secured before an arming instant in an off position on a carrier **(12)** by a safety element **(32)** in a safety position,
- is released for arming by the safety element **(32)** moved to its release position relative to the carrier **(12),** and
- after the arming instant can be put into its functional position by a rotational motion about a release axis **(E),** and
- with a delay element **(22)** that is intended to be driven in the rotational motion of the functional member **(20)** and to delay the rotational motion of the functional member **(20),** whereby
- the functional member **(20)** and the delay element **(22)** are arranged inside one another and form an outer wheel without a wheel shaft and an inner wheel without a wheel shaft,
- said wheels possessing parallel geometric wheel axes and bounding a ring-like gap, whereby
- at least one of the wheels, on its face opposite the other of the wheels, is wavy along the periphery in the form of wave peaks (**20.1**) and wave valleys **(20.2)**, and
- the wheels contact, with regions of their opposite faces, motion transmission members **(24)** located in the ring-like gap
- that are seated to shift radially in said gap,
**characterized in that**
a further safety element **(30)** is embodied that,
- when the carrier **(12)** is not accelerated linearly, assumes a safety position in which it secures the functional member **(20)** on the carrier **(12),** and
- when the carrier **(12)** is accelerated linearly in the direction of the carrier axis **(T),** goes into a release position in which it releases the functional member **(20)** for a rotational motion relative to the carrier **(12)** about the release axis **(E),**
- said further safety element being a longitudinal securing pin **(30)** that is held in a recess **(20.3),** whereby
- when the carrier **(12)** is not accelerated linearly,
- a first end of the longitudinal securing pin **(30)** is held on the carrier **(12),** and
- a second end of the longitudinal securing pin **(30)** is prevented from shifting by the retaining force of a retaining element **(26),** whereas
- when the carrier **(12)** is accelerated linearly,
- the retaining element **(26)** is deformed by the inertial force of the longitudinal securing pin **(30)** opposing the retaining force, and
- the longitudinal securing pin **(30)** is thus released to move linearly in relation to the carrier **(12),** whereby
- the retaining element **(26)** exhibits resilient holding elements **(26.2)** that,
- when the carrier **(12)** is not accelerated linearly, hold the longitudinal securing pin **(30)** in its safety position,
- when the carrier **(12)** is accelerated linearly, deform under the force of the longitudinal securing pin **(30)** to allow the longitudinal securing pin **(30)** to shift relative to the recess **(20.3)** from its safety position into its release position, and
- to hold the longitudinal securing pin **(30)** in its release position after it shifts and prevent it from returning to its original relative position in the recess **(20.3).**

2. A safety and arming device **(10)** according to claim **1,**
**characterized in that**
the inner wheel is formed by the functional member **(20).**

3. A safety and arming device **(10)** according to at least one of the claims **1** and **2,**
**characterized in that**
the functional member **(20)** exhibits the wave peaks **(20.1)** and wave valleys **(20.2)** on its face.

4. A safety and arming device **(10)** according to at least one of the claims **1** to **3,**
**characterized in that**
- the functional member **(20)** possesses an eccentrically disposed mass of inertia **(28),** and
- is arranged on a carrier **(12)** that possesses a carrier axis **(T)** with which the release axis **(E)** is arranged in parallel and eccentrically, whereby
- the mass of inertia **(28)**
- preferably exhibits the least possible distance from the carrier axis **(T)** in the off position of the functional member **(20),** and is attached to the carrier **(12)** by means of the safety element **(32)** in its safety position, and
- exhibits the largest possible distance from the carrier axis **(T)** in the functional position of the functional member **(20).**

5. A safety and arming device **(10)** according to at least one of the claims **1** to **4,**
**characterized in that**
the safety element **(32)** is shifted from its safety position into its release position by a rotational motion of the carrier **(12).**

6. A safety and arming device **(10)** according to at least one of the claims **1** to **5,**
**characterized in that**
the safety element **(32)** is a transverse securing pin that
- is arranged on a plane transverse to the release axis **(E),**
- assumes its safety position when the carrier **(12)** is at a standstill, whereby it is pressed by the force of a spring **(34)** against the functional member **(20)** in its off position, and
- when the carrier **(12)** rotates, enters its release position through the centrifugal force acting opposite to the force of the spring **(34),** whereby it releases the functional member **(20)** to rotate relative to the carrier **(12)** about the release axis **(E).**

7. A safety and arming device **(10)** according to claim **1,**
**characterized in that**
the overall dimension of the safety and arming device **(10)** in the direction of the carrier axis **(T)** remains maximally constant when the longitudinal securing pin **(30)** shifts.

8. A safety and arming device **(10)** according to claim **1,**
**characterized in that**
the holding elements **(26.2)** define a circle whose diameter is equal to the diameter of one end of the longitudinal securing pin **(30),** said end exhibiting a smaller diameter than the remainder of the longitudinal securing pin **(30)** and projecting from the functional member **(20)** through said circle.

9. A safety and arming device **(10)** according to one of the claims **1** to **8,**
**characterized in that**
the longitudinal securing pin **(30)** is held in a hollow cylinder **(28)** that is arranged in the recess of the functional member **(20)** and that forms the mass of inertia of the functional member **(20).**

10. A safety and arming device **(10)** according to one of the claims **1** to **9**,
**characterized in that**
the motion transmission members **(24)** are arranged on the carrier **(12)** concentric to the functional member **(20),** whereby they are secured against motion relative to the carrier **(12)** in the direction of the carrier axis **(T)** and in the direction of the periphery of the functional member **(20).**

11. A safety and arming device **(10)** according to one of the claims **1** to **10,**
**characterized in that**
the motion transmission members **(24)** are rotating bodies, preferably balls.

12. A safety and arming device **(10)** according to one of the claims **1** to **11,**
**characterized in that**
the carrier **(12)** is embodied as a case exhibiting a base plate **(14)** and a top plate **(16).**

13. Use of the safety and arming device (**10**) according to at least one of the claims **1** to **12** as the safety and arming device of a spin-stabilized projectile,
**characterized in that**
the carrier **(12)** is firmly joined to a rotating part of the projectile, whereby the carrier axis **(T)** coincides at least approximately with the longitudinal axis of said projectile.

## Revendications

1. Dispositif de sécurité et d'armement **(10)**
- comprenant un élément de fonctionnement **(20)**
- qui, avant le moment de l'armement, est bloqué sur un support **(12),** en position de repos, à l'aide d'un élément de sécurité **(32)** placé en position de sécurité,
- qui, à des fins d'armement, peut être débloqué par rapport au support **(12)** au moyen de l'élément de sécurité **(32)** s'étant déplacé dans sa position de déblocage et
- qui, après le moment de l'armement, peut être amené dans une position de fonctionnement par un mouvement de rotation autour d'un axe de déclenchement **(E),** et
- comprenant un élément retardateur **(22)** destiné à être actionné lors du mouvement de rotation de l'élément de fonctionnement **(20)** et à retarder ledit mouvement de rotation de l'élément de fonctionnement **(20),**
- l'élément de fonctionnement **(20)** et l'élément retardateur **(22)** étant placés l'un dans l'autre et constituant une roue externe sans arbre et une roue interne sans arbre,
- ces roues possédant des axes de roue géométriquement parallèles et délimitant une fente en anneau de cercle,
- au moins l'une des roues étant conçue, sur sa face placée en vis-à-vis de l'autre roue, avec des ondulations le long de sa périphérie qui forment des crêtes d'ondulation **(20.1)** et des creux d'ondulation **(20.2),** et
- les roues étant plaquées, par des zones de leurs faces opposées, contre des éléments de transmission de mouvement **(24)** se trouvant dans la fente en anneau de cercle,
- qui sont placés dans ladite fente de façon à pouvoir se déplacer radialement,
**caractérisé en ce que**
un autre élément de sécurité **(30)** est installé,
- qui se met en position de sécurité lorsque le support **(12)** n'accélère pas linéairement, bloquant ainsi l'élément de fonctionnement **(20)** sur le support **(12), et**
- qui parvient en position de déblocage lorsque le support **(12)** accélère de façon linéaire dans le sens de l'axe du support **(T),** débloquant ainsi l'élément de fonctionnement **(20)** afin qu'il effectue une rotation, par rapport au support **(12),** autour de l'axe de déclenchement **(E),**
- cet autre élément de sécurité étant un goujon de sécurité longitudinal **(30)** disposé dans une cavité **(20.3),** dans lequel
- lorsque le support **(12)** n'accélère pas linéairement,
- une première extrémité du goujon de sécurité longitudinal **(30)** est maintenue sur le support **(12),** et
- la force d'arrêt d'un élément de retenue **(26)** empêche une deuxième extrémité du goujon de sécurité longitudinal **(30)** de se déplacer, tandis que
- lorsque le support **(12)** accélère linéairement,
- l'élément de retenue **(26)** est déformé sous l'action de la force d'inertie du goujon de sécurité longitudinal **(30),** qui s'oppose à la force de retenue, et
- le goujon de sécurité longitudinal **(30)** est ainsi débloqué pour pouvoir effectuer un mouvement linéaire par rapport au support **(12),**
- l'élément de retenue **(26)** comporte des éléments de retenue élastiques **(26.2)** qui
- lorsque le support **(12)** n'accélère pas linéairement, retiennent le goujon de sécurité longitudinal **(30)** dans sa position de sécurité,
- lorsque le support **(12)** accélère linéairement, se déforment sous l'action du goujon de sécurité longitudinal **(30),** afin de permettre le déplacement du goujon de sécurité longitudinal **(30)** par rapport à la cavité **(20.3),** ledit goujon passant ainsi de la position de sécurité à la position de déblocage, et afin,
- après le déplacement du goujon de sécurité longitudinal **(30),** de maintenir ce dernier dans sa position de déblocage et d'empêcher qu'il se remette dans sa position relative initiale dans la cavité **(20.3).**

2. Dispositif de sécurité et d'armement **(10)** conforme à la revendication **1**,
**caractérisé en ce que**
la roue interne est constituée de l'élément de fonctionnement **(20).**

3. Dispositif de sécurité et d'armement **(10)** conforme à au moins une des revendications **1** ou **2**,
**caractérisé en ce que**
l'élément de fonctionnement **(20)** présente des crêtes d'ondulation **(20.2)** et des creux d'ondulation **(20.1)** sur sa surface.

4. Dispositif de sécurité et d'armement **(10)** conforme à au moins une des revendications **1** à **3**,
**caractérisé en ce que**
- l'élément de fonctionnement **(20)** comporte une masse d'inertie **(28)** disposée de façon excentrique, et
- est placé sur un support **(12)** qui possède un axe de support **(T)** par rapport auquel l'axe de déclenchement **(E)** est disposé parallèlement et excentriquement,
- la masse d'inertie **(28),**
- lorsque l'élément de fonctionnement **(20)** est en position de repos, se trouve de préférence à l'endroit le plus proche possible de l'axe du support **(T)** et est fixée sur le support **(12)** à l'aide de l'élément de sécurité **(32)** placé en position de sécurité, et
- lorsque l'élément de fonctionnement **(20)** est en position de fonctionnement, se trouve à l'endroit le plus éloigné possible de l'axe du support **(T).**

5. Dispositif de sécurité et d'armement **(10)** conforme à au moins une des revendications **1** à **4,**
**caractérisé en ce que**
un mouvement de rotation du support **(12)** fait passer l'élément de sécurité **(32)** de sa position de sécurité à sa position de déblocage.

6. Dispositif de sécurité et d'armement **(10)** conforme à au moins une des revendications **1** à **5**,
**caractérisé en ce que**
l'élément de sécurité **(32)** est un goujon de sécurité transversal qui
- est placé dans un plan orienté transversalement à l'axe de déclenchement **(E),**
- se trouve en position de sécurité lorsque le support **(12)** est au repos, car il est soumis à une contrainte due à la force d'un ressort **(34)** qui s'exerce sur l'élément de fonctionnement **(20)** en position de repos, et
- qui parvient en position de déblocage lorsque le support **(12)** tourne sous l'effet de la force centrifuge s'opposant à la force du ressort **(34),** débloquant ainsi l'élément de fonctionnement **(20)** afin qu'il effectue une rotation, par rapport au support **(12),** autour de l'axe de déclenchement **(E).**

7. Dispositif de sécurité et d'armement **(10)** conforme à la revendication **1**,
**caractérisé en ce que**
la dimension totale du dispositif de sécurité et d'armement **(10)** demeure extrêmement constante dans le sens de l'axe du support **(T)** lorsque le goujon de sécurité longitudinal **(30)** se déplace.

8. Dispositif de sécurité et d'armement **(10)** conforme à la revendication **1,**
**caractérisé en ce que**
les éléments de retenue **(26.2)** décrivent un cercle dont le diamètre est égal au diamètre de l'une des extrémités du goujon de sécurité longitudinal **(30),**
cette extrémité présentant un diamètre inférieur au reste du goujon de sécurité longitudinal **(30)** et dépassant de l'élément de fonctionnement **(20)** à travers le cercle.

9. Dispositif de sécurité et d'armement **(10)** conforme à l'une des revendications **1** à **8**,
**caractérisé en ce que**
le goujon de sécurité longitudinal **(30)** est logé dans un cylindre creux **(28)** se trouvant dans la cavité de l'élément de fonctionnement **(20)** et constituant la masse d'inertie de l'élément de fonctionnement **(20).**

10. Dispositif de sécurité et d'armement **(10)** conforme à l'une des revendications **1** à **9**,
**caractérisé en ce que**
les éléments de transmission de mouvement **(24)** sont disposés sur le support **(12)** concentriquement à l'élément de fonctionnement **(20),** de sorte qu'ils ne peuvent bouger, par rapport au support **(12),** ni dans le sens de l'axe du support **(T),** ni dans le sens de la périphérie de l'élément de fonctionnement **(20).**

11. Dispositif de sécurité et d'armement **(10)** conforme à l'une des revendications **1** à **10**,
**caractérisé en ce que**
les éléments de transmission de mouvement **(24)** sont des corps de révolution, de préférence des sphères.

12. Dispositif de sécurité et d'armement **(10)** conforme à au moins une des revendications **1** à **11**,
**caractérisé en ce que**
le support **(12)** est conçu comme un boîtier comprenant une plaque de base **(14)** et une plaque de recouvrement **(16).**

13. Utilisation du dispositif de sécurité et d'armement **(10),** conformément à au moins une des revendications **1** à **12**, en tant que dispositif de sécurité et d'armement d'un projectile à gyrostabilisation,
**caractérisé en ce que**
le support **(12)** est solidement relié à une partie tournante du projectile, l'axe du support **(T)** coïncidant au moins à peu près avec l'axe longitudinal du projectile.
